# EUROPÄISCHE PATENTSCHRIFT

(11) **EP 1 804 993 B1**
(45) Veröffentlichungstag und Bekanntmachung des Hinweises auf die Patenterteilung: **27.06.2012**
(21) Anmeldenummer: 05795949.6
(22) Anmeldetag: 25.09.2005
(51) Int. Cl.: B28B 7/32, B28B 7/34

(54) **VERFAHREN ZUR HERSTELLUNG VON INDIVIDUELLEN BAUTEILEN**
METHOD FOR PRODUCTION OF INDIVIDUAL COMPONENTS
PROCEDE DE FABRICATION DE COMPOSANTS INDIVIDUELS

(30) Priorität: 25.09.2004 DE 102004046648
(43) Veröffentlichungstag der Anmeldung: 11.07.2007
(73) Patentinhaber: GAUDOIN, Marcus, 78579 Neuhausen ob Eck (DE)
(72) Erfinder: GAUDOIN, Marcus, 78579 Neuhausen ob Eck (DE)
(74) Vertreter: Otten, Herbert
(86) Internationale Anmeldenummer: PCT/DE2005/001697
(87) Internationale Veröffentlichungsnummer: WO 2006/047978

(56) Entgegenhaltungen:
- WO-A-03/018274
- NL-C2- 1 022 276
- US-A- 5 213 732
- US-A- 5 836 265

## Beschreibung

Verfahren zur Herstellung von individuellen Bauteilen, aus Materialien dessen Verfahrensweg, von einem flüssigen in einen festen, einen körnigen in einen gebundenen Zustand wechseln,
oder durch das Verwenden von Gasen und Flüssigkeiten,
die mit zur Hilfenahme einer Negativform und elastischen Ballonen, die unter Druckeinwirkung in die Negativform gepresst werden, zu Produkten führen.
- (Dokument/DE19504782C2 19.08.1999)
   Bei der Herstellung von Formen, speziell in Bereichen der Abformung, wird mit einer flexiblen Form gearbeitet. Diese Formen lassen sich bei Hinterschneidungen leicht vom Modell lösen. Dieses Verfahren wird zur Oberflächennachahmung verwendet.
- Ein weiteres Verfahren ist die Verlorene Form. Ein Kunststoff-Wachsgemisch wird zur Herstellung der Positivform des zu gießenden Teiles hergestellt.
   Das zu gießende Teil wird mit einem Gussmantel umgeben,
   das im Inneren befindliche Kunststoff- Wachsgemisch wird durch Erhitzung verdampft oder kann durch einen Kanal ablaufen,
   der Gussmantel wird später zur Weiterverarbeitung des Gusses unwiederbringlich zerstört.

Die Druckschrift US 5,213,732 A zeigt ein Verfahren zur Herstellung von individuellen Elementen aus einem aushärtbaren Material, wobei das Material in elastische Ballons gefüllt wird, die in einer Form angeordnet sind.

Die Druckschrift WO 20031018274 A zeigt ein Verfahren zur Herstellung eines Produktes, dass von einem flüssigen zu einem festen oder von einem körnigen zu einem gebundenen Zustand wechselt, wobei in einer Form geschlossene, elastische Ballons angeordnet werden, die mit entsprechender Flüssigkeit oder Gas befüllt sind und welche bei geschlossener Form von einem warmaushärtbaren Flüssigmaterial in den Zwischenräumen umspritzt werden. Nach dem Aushärten werden die Ballons entleert und entfernt, wodurch im ausgehärteten Material Zwischenräume gebildet werden. Dieser Druckschrift ist der Verbleib des ausgehärteten Materials In der Form zum Auffüllen der Hohlräume mit aushärtbaren Material nicht zu entnehmen.

Die Druckschrift US 5,836,265 A zeigt ein Verfahren und eine Vorrichtung zur Herstellung von künstlichen Riff-Bauteilen in Form von ballartigen Bauteilen mit Aushöhlungen und Ausnehmungen aus Beton, wobei in eine Form ein Ballon derart angeordnet ist, dass zwischen der Form und dem Ballon weitere Ballone platziert werden und die Form mit Beton ausgegossen wird.

### Problem

Bei der Herstellung von Bauelementen werden einzelne Elemente mit wiederkehrenden Maßen, Oberflächen und Strukturen gewählt. Oft müssen solche Elemente vor Ort an eine vorhandene Formgebung angepasst werden. Eine Oberflächenstruktur zusammengetragen aus einzelnen Elementen, von dem eines dem anderen nicht gleicht, ist nur mit großen handwerklichen und technischen Aufwand möglich.

### Problemlösung

Durch das entwickelte Verfahren unter Verwendung von Materialien deren Verfahrensweg von dem flüssigen in den festen, bzw. von dem körnigen in den gebundenen Zustand wechseln, oder durch das Verwenden von Gasen und Flüssigkeiten, mit zur Hilfenahme von elastischen Ballonen, werden individuelle Elemente möglich. Diese Ballone können entsprechend ihrer Materialzusammensetzung, ihres Füllstoffes, ihrer Füllmenge, des durch den Druckdeckel verübten Druckes, der starren oder flexiblen Negativform, in individuelle Elemente geformt werden, wobei ein Element das danebenliegende Element in der Verformung beeinflusst. Diese Ballone funktionieren als eine elastische Haut auf die inneren und äußeren Einflüsse.
Figur 1 zeigt eine Negativform
Figur 2 zeigt eine Spannvorrichtung
Figur 3 zeigt eine Fassade

### Beispiel 1

### Die Herstellung einer Fassade

1. Eine Negativform (1) mit den gewünschten Massen wird hergestellt.
2. Ein Druckdeckel (2) mit den erforderlichen Massen wird hergestellt.
3. Elastische Ballone (4) werden mit Luft gefüllt, verschlossen, die Außenhaut mit einem Trennmittel versehen und in die Negativform (1) eingelegt.
4. Der Druckdeckel wird auf die Negativform (1) aufgelegt und mit einer Spannvorrichtung (5) an der Negativform (1) angebracht.
5. Die Spannvorrichtung (5) wird verübt den gewünschten Druck auf die im Inneren der Form befindlichen elastischen Ballone (4).
6. Durch Speiser (3) wird die klebrige flexible Füllmasse in die Fugen der aneinander gepressten elastischen Ballone (4) eingespritzt.
7. Nach Aushärten der Füllmasse wird die Spannvorrichtung (5) gelöst und der Druckdeckel (2) abgenommen.
8. Die elastischen Ballone (4) werden entlüftet und aus der Negativform (1) genommen.
9. Die Negativform (1) wird gesäubert und die an der Negativform (1) haftende Füllmasse wird ggf. nachbearbeitet.
10. Die Negativform (1) wird mit einem Trennmittel versehen.
11. Die Negativform (1) wird mit dem gewünschten Material je nach Materialbeschaffenheit befüllt und ggf. mit Gewebematten verstärkt.
12. Nach dem Aushärten des befüllten Materials wird die Negativform (1) entfernt und die entstandene Fassade (6) gesäubert.

### Beispiel 2

### Die Herstellung von Bodenplatten

1. Eine Negativform (1) mit den gewünschten Massen wird hergestellt.
2. Ein Druckdeckel (2) mit den erforderlichen Massen wird hergestellt.
3. Die Innenhaut der elastischen Ballon (3) werden mit einem Trennmittel versehen.
4. Die elastischen Ballone (3) werden in die Negativform (1) eingelegt und durch Injektion mit dem gewünschten Material befüllt und verschlossen.
5. Die befüllten Ballone (3) werden ausgerichtet.
6. Der Druckdeckel (2) wird auf die Negativform (1) aufgelegt und mit einer Spannvorrichtung (5) an der Negativform (1) angebracht.
7. Die Spannvorrichtung (5) verübt den gewünschten Druck auf die im Inneren der Negativform (1) befindlichen elastischen Ballone (3).
8. Nach Aushärten der Füllmasse wird der Druckdeckel (2) abgenommen und die Negativform (1) entfernt.
9. Die elastischen Ballone (3) werden von den jeweiligen Elementen entfernt.
10. Die einzelnen Elemente werden gesäubert und können verlegt werden.

### Beispiel 3

### Das Herstellen eines Griffes

1. Ein elastischer Ballon (3) wird mit einem aushärtbaren Material befüllt.
2. Der Ballon (3) wird verschlossen.
3. Der Ballon (3) wird nun in die Hand genommen und durch Muskelkraft in die gewünschte Form gebracht.
4. Nach Aushärten der Masse wird der Druck auf den elastischen Ballon (3) gelöst.
5. Der elastische Ballon (3) wird nun von dem Material gelöst.
6. Die entstandene Form kann je nach Wunsch weiter verarbeitet werden.

## Patentansprüche

1. Verfahren zur Herstellung von individuellen Bauteilen, aus Materialien deren Verfahrensweg, von dem flüssigen in den festen, bzw. von dem körnigen in den gebundenen Zustand wechseln, oder durch das Verwenden von Gasen und Flüssigkeiten, die mit zur Hilfenahme einer Negativform und elastischen Ballonen zu Produkten führen, dadurch ausgezeichnet,
a.) dass eine Negativform des Produktes hergestellt wird,
b.) die Negativform mit einer gewünschten Zahl von elastischen, abdichtbaren Ballonen, die in Abhängigkeit der zur Verarbeitung gewählten Materialien zusammengesetzt sind, bestückt wird,
c.) die elastischen Ballone durch angebrachte Öffnungen mit dem gewünschten Material, Flüssigkeit oder Gas befüllt werden,
d.) die Öffnungen nach der Befüllung verschlossen werden,
e.) die elastischen Ballone in der Negativform durch Druckeinwirkung, die durch eine Spannvorrichtung verübt wird, komprimiert werden, wobei
f.) die elastischen Formen mit Gas oder Flüssigkeit gefüllt werden, ein flüssiges aushärtbares Material durch Speiser zwischen die Negativform und den elastischen Ballonen, in die Hohlräume gespritzt wird, nach dem Aushärten der Mischung der Druck auf die Negativform gelöst wird und die elastischen Ballone entleert, entfernt oder bearbeitet werden, die Negativform gesäubert wird und insbesondere die an der Negativform haftende Füllmasse gegebenenfalls nachbearbeitet wird, die Negativform mit einem Trennmittel versehen wird, die Negativform mit der daran haftenden Material mit dem gewünschten Material befüllt oder ausgelegt wird, nach dem Aushärten die Negativform entfernt und das so entstandene Produkt, je nach Wunsch, weiterverarbeitet werden kann.

2. Verfahren zur Herstellung von individuellen Bauteilen, aus Materialien deren Verfahrensweg, von dem flüssigen in den festen, bzw. von dem körnigen in den gebundenen Zustand wechseln, oder durch das Verwenden von Gasen und Flüssigkeiten, die mit zur Hilfenahme einer Negativform und elastischen Ballonen zu Produkten führen, dadurch ausgezeichnet,
a.) dass eine Negativform des Produktes hergestellt wird,
b.) die Negativform mit einer gewünschten Zahl von elastischen, abdichtbaren Ballonen, die in Abhängigkeit der zur Verarbeitung gewählten Materialien zusammengesetzt sind und deren Innenhaut mit Trennmittel versehen wird, bestückt wird,
c.) die elastischen Ballone durch angebrachte Öffnungen mit dem gewünschten Material werden,
d.) die Öffnungen nach der Befüllung verschlossen werden,
e.) die elastischen Ballone in der Negativform durch Druckeinwirkung, die durch eine Spannvorrichtung verübt wird, komprimiert werden, wobei
f.) die elastischen Ballone, nach dem Aushärten des gewählten Materials, der Druck auf die Negativform gelöst und die Negativform abgenommen wird, die einzelnen elastischen Ballone von den entstandenen Elementen gelöst und die einzelnen Elemente wieder zusammengesetzt und je nach Weiterverarbeitung, miteinander verbunden werden.

## Claims

1. Method for the production of individual components which are made of materials which change their state from a liquid to a solid state, or from a granular to a bonded state, or by the use of gases and liquids, which by using a negative mould and elastic balloons result in the formation of products, **characterised in that**
a.) a negative mould of the product is produced,
b.) the negative mould is provided with a desired number of elastic, sealable balloons, which are assembled according to the materials selected for processing,
c.) the elastic balloons are filled with the desired material, liquid or gas, through provided openings,
d.) the openings are sealed after filling,
e.) the elastic balloons are compressed in the negative mould by the action of pressure, which is exerted by a clamping device, wherein
f.) the elastic moulds are filled with gas or liquid, a liquid curable material is injected into the hollow chambers through feeders between the negative mould and the elastic balloons, after the curing of the mixture the pressure on the negative mould is released and the elastic balloons are emptied, removed or processed, the negative mould is cleaned and in particular the filling mass adhering to the negative mould is subsequently reworked if necessary, the negative mould is provided with a releasing agent, the negative mould with the material adhering thereto is filled or covered with the desired material, after curing the negative mould is removed and the resulting product can be processed further, as desired.

2. Method for the production of individual components which are made of materials which change their state from a liquid to a solid state, or from a granular to a bonded state, or by the use of gases and liquids, which by using a negative mould and elastic balloons result in the formation of products, **characterised in that**
a.) a negative mould of the product is produced,
b.) the negative mould is provided with a desired number of elastic, sealable balloons which are assembled according to the materials selected for processing, and the inner skin of which is provided with releasing agent,
c.) the elastic balloons are filled with the desired material through provided openings,
d.) the openings are sealed after filling,
e.) the elastic balloons are compressed in the negative mould by the action of pressure, which is exerted by a clamping device, wherein
f.) the elastic balloons, after the curing of the selected material the pressure on the negative mould is released and the negative mould is removed, the individual elastic balloons are released from the elements produced and the individual elements are reassembled and joined together again for further processing.

## Revendications

1. Procédé de fabrication de composants individuels, en matériaux dont le processus les fait passer de l'état liquide à l'état solide, par exemple de l'état granuleux à l'état lié, ou par l'application de gaz ou de liquides, qui conduisent à des produits avec l'aide d'une forme négative et de ballons élastiques, **caractérisé en ce que**:
a) on fabrique une forme négative du produit;
b) on garnit la forme négative avec un nombre souhaité de ballons élastiques pouvant être fermés, qui sont assemblés en fonction des matériaux choisis pour la mise en oeuvre;
c) on remplit les ballons élastiques avec le matériau désiré, liquide ou gaz, par des ouvertures pratiquées;
d) on ferme les ouvertures après le remplissage;
e) on comprime les ballons élastiques dans la forme négative par application d'une pression, qui est exercée par un dispositif de serrage; dans lequel
f) on remplit les formes élastiques avec un gaz ou un liquide, on injecte un matériau liquide durcissable à travers des passages d'alimentation dans les cavités entre la forme négative et les ballons élastiques, après le durcissement du mélange on relâche la pression sur la forme négative et on vide, on enlève ou on traite les ballons élastiques, on nettoie la forme négative et en particulier on retouche éventuellement la masse de remplissage adhérant à la forme négative, on dote la forme négative d'un agent de séparation, on remplit ou on garnit la forme négative avec le matériau qui y adhère avec le matériau désiré, après le durcissement on enlève la forme négative et le produit obtenu peut alors être soumis aux traitements ultérieurs désirés.

2. Procédé de fabrication de composants individuels, en matériaux dont le processus les fait passer de l'état liquide à l'état solide, par exemple de l'état granuleux à l'état lié, ou par l'application de gaz ou de liquides, qui conduisent à des produits avec l'aide d'une forme négative et de ballons élastiques, **caractérisé en ce que**:
a) on fabrique une forme négative du produit;
b) on garnit la forme négative avec un nombre souhaité de ballons élastiques pouvant être fermés, qui sont assemblés en fonction des matériaux choisis pour la mise en oeuvre et dont la peau intérieure est dotée d'un agent de séparation;
c) on remplit les ballons élastiques avec le matériau désiré par des ouvertures pratiquées;
d) on ferme les ouvertures après le remplissage;
e) on comprime les ballons élastiques dans la forme négative par application d'une pression, qui est exercée par un dispositif de serrage; dans lequel
f) les ballons élastiques, après le durcissement du matériau choisi on relâche la pression sur la forme négative et on enlève la forme négative, on détache les ballons élastiques individuels des éléments formés et on assemble de nouveau les éléments individuels et on les relie les uns aux autres selon le traitement ultérieur respectif.
